# FASCICULE DE BREVET EUROPEEN

(11) **EP 2 766 778 B1**
(45) Date de publication et mention de la délivrance du brevet: **15.08.2018**
(21) Numéro de dépôt: 12770163.9
(22) Date de dépôt: 12.10.2012
(51) Int. Cl.: G04B 45/00

(54) **PIECE D'HORLOGERIE**
UHR
TIMEPIECE

(30) Priorité: 15.10.2011 CH 698122011; 16.05.2012 CH 6982012
(43) Date de publication de la demande: 20.08.2014
(73) Titulaire: Hartzband, Paul, Brookfield, CT 06804 (US)
(72) Inventeur: BARBU, Bernard, F-74140 St Cergues (FR)
(74) Mandataire: Gevers SA
(86) Numéro de dépôt international: PCT/EP2012/070297
(87) Numéro de publication internationale: WO 2013/053906

(56) Documents cités:
- EP-A1- 1 184 748
- EP-A1- 1 491 974
- CH-A- 319 646
- CH-A- 339 107
- DE-A1- 4 124 775
- US-A- 4 712 924

## Description

### Domaine technique

La présente invention se rapporte au domaine de l'horlogerie. Elle concerne, plus particulièrement, une pièce d'horlogerie comprenant une représentation d'un objet non rectiligne, cette représentation étant généralement disposée sur un cadran, de manière à être visible par un utilisateur. La représentation est formée notamment d'un élément mobile relié cinématiquement à un mécanisme d'entraînement susceptible d'être entraîné par une source d'énergie.

### Etat de la technique

On sait que l'horlogerie et le monde des automates partagent un certain nombre de points communs techniques. On connaît ainsi dans des pièces nommées « Jaquemart », dans lesquelles un personnage comporte un bras mobile entraîné par un mécanisme d'entraînement lorsque, au passage de l'heure, un système de sonnerie est enclenché. Le bras mobile est alors actionné pour donner l'impression que les sons produits par le système de sonnerie résultent de coups frappés par le personnage, frappant une cloche avec son bras mobile.

On connaît également des pièces d'horlogerie beaucoup plus simples, dans lesquelles la représentation d'un objet est simplement fixée sur une aiguille des secondes, par exemple, pour être entraîner en continu autour du mouvement.

Dans un ordre d'idée similaire, le document US 4,712,924 propose une pièce d'horlogerie comprenant deux bras entraînés conventionnellement comme des aiguilles. Ces bras sont reliés par une ligne pour donner une indication horaire. Les documents CH319646, DE4124775, EP1491974, EP1184748 et CH339107 décrivent des affichages de montre comprenant des animations de différentes sortes.

La présente invention a pour but de proposer un nouveau type d'animation, particulièrement original. L'invention propose de représenter un objet non-rectiligne, c'est-à-dire de représenter de manière graphique un symbole ou un objet réel dans deux dimensions. Un segment de droite n'est pas considéré comme une représentation d'un tel objet.

### Divulgation de l'invention

De façon plus précise, l'invention concerne une pièce d'horlogerie telle que mentionnée au premier paragraphe de la présente demande, caractérisée en ce que ladite représentation est également formée par au moins un deuxième élément mobile. En outre, le mécanisme d'entraînement est agencé de manière à ce que les éléments mobiles se déplacent chacun et en synchronisme l'un en référence à l'autre, entre une première et une deuxième positions extrêmes. Ces éléments mobiles forment ladite représentation selon une première taille et une deuxième taille plus grande que la première, respectivement lorsqu'ils sont dans leur première et leur deuxième positions extrêmes. La représentation obtenue selon la deuxième taille est une similitude d'un facteur k de la représentation obtenue selon la première taille.

### Brève description des dessins

D'autres détails de l'invention apparaîtront plus clairement à la lecture de la description qui suit, faite en référence au dessin annexé dans lequel les figures 1, 2 et 3 proposent des vues chronologiques du fonctionnement d'une pièce d'horlogerie selon un mode préféré de l'invention. La figure 4 propose un autre mode de réalisation de l'invention.

### Mode(s) de réalisation de l'invention

La description qui va suivre se rapporte à un mode de réalisation préféré, mais qui n'est donné qu'à titre d'exemple non limitatif.

On peut voir sur les figures une représentation schématique d'une pièce d'horlogerie selon l'invention. Celle-ci comporte un mouvement horloger, non visible au dessin, comprenant une source d'énergie et un système de régulation, pour afficher une information horaire, par exemple au moyen d'aiguilles 10, se déplaçant par-dessus un cadran, qui cache le mouvement.

La pièce d'horlogerie comprend une représentation d'un objet non rectiligne. Dans cet exemple préféré, l'objet est un coeur 12. Ce coeur est formé d'un premier et d'un deuxième éléments mobiles 14a et 14b, reliés cinématiquement à un mécanisme d'entraînement 16 susceptible d'être entraîné par la source d'énergie du mouvement. De préférence, les éléments mobiles 14a et 14b sont distincts et indépendants, c'est-à-dire qu'ils ne sont pas reliés entre eux par un système d'articulation, de type charnière. Comme on le verra ci-après, ils peuvent toutefois être reliés cinématiquement.

Selon l'exemple illustré, le mécanisme d'entraînement 16 comprend une came 17, entraînée en rotation par le mouvement. Typiquement, le mécanisme d'entraînement 16 et la représentation sont agencés sur un module indépendant, c'est-à-dire sur un bâti indépendant, monté sur un mouvement de base. La came 17 peut alors être fixée sur un mobile du mouvement de base dont l'axe de pivotement aura été prolongé de manière à s'étendre au niveau du module. De manière avantageuse, on peut également prévoir un train de rouage au niveau du module, de manière à adapter la fréquence des pas de la came 17 et sa vitesse de rotation. La présence éventuelle d'un train de rouage permet également de disposer la came 17 en un endroit choisi par le constructeur, sans être contraint par la position des axes des mobiles du mouvement de base.

Dans l'exemple proposé, la came 17 prend la forme d'une roue dentée, munie d'une denture de type asymétrique, à dent de loup ou de scie. Comme on le comprendra ci-après, selon les déplacements que l'on veut obtenir pour les éléments mobiles 14a et 14b, la came 17 peut avoir une autre forme. Notamment, le profil des dents peut être adapté, mais l'homme du métier pourra également envisager des protubérances de toute sorte.

Le mécanisme d'entraînement 16 comprend encore deux bascules 18a et 18b, pivotant respectivement autour d'axes A et B. Pour améliorer le pivotement de ces bascules 18a et 18b, tant en matière de guidage que de frottement, elles pourront être montées sur des roulements à billes 19. Chacune des bascules 18a et 18b est montée solidaire d'un des éléments mobiles 14a et 14b. Par exemple, une goupille peut être fixée sur chacune des bascules de manière à relier rigidement la bascule 18a ou 18b et l'élément mobile 14a ou 14b. Les éléments mobiles pourront recevoir un canon et être assemblés sur les bascules à la manière des aiguilles d'une pièce d'horlogerie. Etant donné que tout le mécanisme d'entraînement est destiné à être disposé sous le cadran et que les éléments mobiles 14a et 14b sont destinés à être disposés sur le cadran, les goupilles traversent le cadran au travers de fenêtres ad-hoc ménagées dans celui-ci. Les fenêtres peuvent avantageusement être cachées derrière les éléments mobiles 14a et 14b, quelle que soit leur position.

La première bascule 18a comporte un premier palpeur 20a, maintenu appuyé contre la came 17 par un premier ressort 22a. La deuxième bascule 18b comporte un deuxième palpeur 20b qui est maintenu appuyé contre une butée 24a située sur la première bascule 18a, par un deuxième ressort 22b. Ainsi, tandis que la première bascule 18a est entraînée en rotation directement au gré des déplacements de la came 17, la deuxième bascule 18b elle, est entraînée en rotation indirectement, via la première bascule 18a. Ainsi, les déplacements des deux bascules sont parfaitement synchronisés, sans que des différences de réglage au niveau des ressorts 22a et 22b ou au niveau de la coopération entre les palpeurs et la came 17, ne perturbent le synchronisme du déplacement des deux bascules 18a et 18b. On notera que la synchronisation des déplacements des bascules 18a et 18b peut aussi être obtenu avec un appui des deux bascules directement sur la came 17, bien que cela nécessite un réglage fin de la fonction. Pour réduire les frottements, on pourra réaliser les palpeurs en rubis ou les revêtir d'un matériau présentant un faible coefficient de frottement avec le métal de la came ou de la bascule.

Les éléments mobiles 14a et 14b se déplacent donc selon des rotations définies en référence aux axes A et B, respectivement, ces axes étant avantageusement distincts. Grâce au fait que les éléments mobiles 14a et 14b sont reliés rigidement aux bascules 18a et 18b, le premier et le deuxième éléments mobiles se déplacent chacun, simultanément et en synchronisme l'un en référence à l'autre, entre une première et une deuxième positions extrêmes et vice-versa, c'est-à-dire selon un déplacement rétrograde. La première position extrême est visible sur la figure 1, tandis que la deuxième position extrême est visible sur la figure 3, la figure 2 montrant une position intermédiaire.

Dans la première position extrême, les éléments mobiles 14a et 14b forment la représentation de l'objet non rectiligne, c'est-à-dire le coeur 12, selon une première taille. Dans la deuxième position extrême, les éléments mobiles 14a et 14b forment le coeur 12 selon une deuxième taille, plus grande que la première. La représentation obtenue selon la deuxième taille est une similitude d'un facteur k de la représentation obtenue selon la première taille, k étant déterminé par le design et la construction de la pièce d'horlogerie. Dans les deux tailles respectives de la représentation de l'objet, les dimensions de la représentation varient avantageusement selon au moins deux directions. L'invention ne consiste donc pas à représenter un simple segment de droite plus ou moins grand, un tel segment n'étant en outre pas considéré comme une représentation d'un objet non rectiligne, au sens de la présente invention.

On pourrait également envisager de synchroniser les déplacements des premier et deuxième éléments mobiles 14a et 14b, en les reliant par engrènement, à la place d'une liaison par l'appui du deuxième palpeur. On pourrait également les relier par une fourchette disposée à l'extrémité de l'un des éléments mobiles, l'autre comportant une cheville coopérant avec la fourchette, les deux éléments étant maintenus en coopération par un petit ressort qui limite également le jeu entre les éléments mobiles. On peut ainsi se passer du deuxième ressort 22b et réduire les chocs entre les éléments mobiles 14a et 14b.

De manière particulièrement avantageuse, le mécanisme d'entraînement 16 est agencé, grâce à la forme de la came 17, pour donner l'illusion d'un coeur qui bat. En effet, les bascules 18a et 18b pivotent progressivement tandis que le premier palpeur 20a glisse sur une portion inclinée de la came 17, la première bascule 18a entraînant la deuxième bascule 18b. Puis, les bascules 18a et 18b reviennent brusquement à leur position initiale lorsque le palpeur 20a chute après le passage de la pointe de la dent. En d'autres termes, le coeur 12 passe progressivement de sa première à sa deuxième tailles et revient soudainement à sa première taille.

Pour que l'illusion soit encore meilleure, les éléments du coeur ont une forme particulière. Pour chacun des éléments, chacune des extrémités de l'élément présente une portion concentrique à l'axe de rotation autour duquel la bascule pivote. C'est le cas même pour la partie centrale du coeur.

En outre, on peut prévoir que, lorsque le coeur 12 est représenté dans sa première taille, les extrémités des éléments mobiles 14a et 14b sont dimensionnées et conformées de manière à se chevaucher en s'imbriquant. Ceci peut être obtenu soit en adaptant les épaisseurs des extrémités des éléments mobiles, soit en en déformant au moins une de manière à obtenir un recouvrement.

De plus, le cadran est muni de portions 26 ayant une apparence similaire en termes de matière et de couleur, à celle des éléments mobiles 14a et 14b. Les portions 26 sont cachées par les éléments mobiles 14a et 14b lorsqu'ils sont dans leur première position extrême. Lorsque ceux-ci passent dans leur deuxième position extrême, les portions 26 sont alors visibles. Grâce à la forme concentrique aux axes A et B, respectivement, des extrémités des éléments mobiles 14a et 14b, les portions 26 peuvent avoir la même dimension, c'est-à-dire la même largeur, que les éléments mobiles 14a et 14b et, lorsqu'ils sont visibles, former avec les éléments mobiles 14a et 14, le coeur 12 dans sa deuxième taille. Dans ce cas, comme on peut le voir sur la figure 3, les portions 26 « prolongent », même si elles sont dans un plan différent, les éléments mobiles 14a et 14b.

Dans un mode de réalisation préféré, la combinaison de la forme spécifique du coeur 12, d'une forme adaptée de la came 17, d'un rythme d'entraînement convenable, permettent de donner l'illusion d'un battement de coeur, tel qu'on le représente parfois de manière stylisée.

Dans l'invention qui vient d'être décrite, la représentation choisie est celle d'un coeur, mais d'autres objets non rectilignes pourraient également être choisis. On pourrait ainsi représenter une étoile, une bouche, ou diverses formes qui pourraient être représentées par un nombre relativement limité d'éléments mobiles. On peut en effet envisager d'utiliser jusqu'à quatre, voir six éléments mobiles. Par ailleurs, les éléments mobiles peuvent être combinés à des éléments statiques, visibles en permanence, pour représenter l'objet choisi. On notera que, de préférence, les éléments mobiles sont destinés à se déplacer en rotation autour d'axes respectifs distincts, au moins autour d'une pluralité d'axes.

Le mécanisme décrit ci-dessus est compatible avec un système de régulation mécanique ou à quartz. Un mécanisme d'entraînement 16 tel que proposé ci-dessus peut être adapté dans une réalisation électromécanique. On pourrait également prévoir, le cas échéant, un mécanisme d'entraînement indépendant pour chacun des éléments mobiles, les systèmes d'entraînement étant synchronisés par un circuit électronique contrôlé.

L'homme du métier pourrait également prévoir un système de commande, pour enclencher ou arrêter le mécanisme d'entraînement 16 et les mouvements de la représentation. Dans une pièce d'horlogerie mécanique ou électromécanique, le système de commande peut agir sur un mécanisme d'embrayage, tel que ceux utilisés dans les mécanismes de chronographe, intercalé dans la chaîne cinématique reliant le mouvement à la came 17. Le débrayage du système d'embrayage stoppe la rotation de la came 17. Dans une pièce d'horlogerie électronique, le système de commande peut agir directement sur le circuit électronique de commande.

Le système de commande peut être un système de commande manuel, tel qu'un poussoir. Mais on peut également prévoir un système de commande automatique, tel que proposé dans des alarmes ou des réveils. A une heure programmée, le système de commande enclenche alors automatiquement le mécanisme d'entraînement 16 et le coeur ou la représentation choisie se meut d'une taille à l'autre. Dans une telle réalisation de type mécanique, on pourra alors prévoir que le mécanisme d'entraînement soit associé à sa propre source d'énergie, éventuellement située dans le module. Toutefois, en s'inspirant d'une grande sonnerie, on peut également envisager de prélever l'énergie pour l'entraînement de la représentation, dans le barillet du mouvement. L'arrêt de l'entraînement se produit soit après un temps déterminé, soit lorsque le barillet spécifique est déchargé. L'homme du métier saura utiliser ses connaissances générales en matière de mécanismes de sonnerie pour mettre en oeuvre cette variante de l'invention. Pour une telle réalisation de type électronique ou électromécanique, le circuit électronique peut être programmé de manière à réagir à un actionnement d'un organe de commande manuel ou pour définir la durée et le moment auquel la représentation est mue.

On pourra éventuellement prévoir que les éléments mobiles soient directement entraînés par les déplacements d'une masse oscillante, du type de celles utilisées dans les mécanismes de remontage automatique, la masse oscillante étant solidaire en rotation ou liée cinématiquement à la came, pour entraîner les éléments mobiles au gré des mouvements du porteur de la pièce d'horlogerie.

Une pièce d'horlogerie selon l'invention trouve à s'appliquer dans une montre bracelet. Elle peut également trouver à s'appliquer dans un objet de parure quelconque, de type bijou (fig. 4), tel qu'un collier ou autre pendentif, ou encore tel qu'une broche. Bien que dans cette application, le mécanisme puisse ne pas donner l'heure et être dépourvu, notamment, de moyens d'affichage d'une information horaire, il peut néanmoins être légitimement compris dans la portée des termes « pièce d'horlogerie » utilisés dans les revendications, étant donné qu'il reprend des systèmes utilisés dans l'horlogerie.

## Revendications

1. Pièce d'horlogerie comportant une représentation d'un objet non rectiligne, ladite représentation étant formée notamment d'un élément mobile relié cinématiquement à un mécanisme d'entraînement (16), ladite représentation étant également formée par au moins un deuxième élément mobile, la pièce d'horlogerie étant **caractérisée en ce que** le mécanisme d'entraînement (16) est agencé de manière à ce que lesdits éléments mobiles (14a, 14b) se déplacent chacun, simultanément et en synchronisme l'un en référence à l'autre, entre une première et une deuxième positions extrêmes et vice-versa, lesdits éléments mobiles formant ladite représentation selon une première taille et une deuxième taille plus grande que la première et qui est une similitude d'un facteur k de la représentation obtenue selon la première taille, respectivement lorsqu'ils sont dans leur première et leur deuxième positions extrêmes.

2. Pièce d'horlogerie selon la revendication 1, **caractérisée en ce que** lesdits éléments mobiles sont agencés de manière à évoluer entre la première et la deuxième positions extrêmes et vice-versa selon un déplacement rétrograde

3. Pièce d'horlogerie selon l'une des revendications 1 et 2, **caractérisé en ce que** ladite représentation est disposée d'un premier côté d'un cadran, de manière à être visible par un utilisateur, ledit mécanisme d'entraînement (16) étant disposé de l'autre côté dudit cadran.

4. Pièce d'horlogerie selon la revendication 3, **caractérisée en ce que** ledit cadran est muni de portions (26) cachées par lesdits éléments mobiles (14a, 14b) lorsqu'ils sont dans leur première position extrême et visibles lorsque lesdits éléments mobiles (14a, 14b) sont dans leur deuxième position extrême, lesdites portions (26) étant agencées de manière à former avec les éléments mobiles (14a, 14b), ladite représentation dans sa deuxième taille.

5. Pièce d'horlogerie selon l'une des revendications précédentes, **caractérisée en ce que** le mécanisme d'entraînement (16) comprend une came (17) destinée à être entraînée par une source d'énergie et au moins une bascule (18a, 18b), susceptible d'être déplacée par un mouvement de la came (17).

6. Pièce d'horlogerie selon la revendication 5, **caractérisée en ce que** le mécanisme d'entraînement (16) comprend une bascule (18a, 18b) par élément mobile, lesdites bascules étant entraînées en synchronisme.

7. Pièce d'horlogerie selon la revendication 6, **caractérisée en ce qu'**une première bascule (18a) comporte un premier palpeur (20a), maintenu appuyé contre la came (17) par un premier ressort (22a) et **en ce qu'**une deuxième bascule (18b) comporte un deuxième palpeur (20b) maintenu appuyé contre une butée (24a) située sur la première bascule (18a), par un deuxième ressort (22b).

8. Pièce d'horlogerie selon l'une des revendications 6 et 7, **caractérisée en ce que** lesdites bascules sont pivotées sur roulements à billes (19).

9. Pièce d'horlogerie selon l'une des revendications précédentes, **caractérisée en ce que** ladite représentation représente un coeur (12).

10. Pièce d'horlogerie selon la revendication 9, **caractérisée en ce que** ledit coeur est formé de deux éléments mobiles (14a, 14b).

11. Pièce d'horlogerie selon la revendication 10, **caractérisée en ce que** chaque élément mobile (14a, 14b) est relié rigidement à une bascule respective pivotant autour d'un axe de rotation respectif et distinct, et en ce chacune des extrémités de chacun des éléments mobiles (14a, 14b) présente une portion concentrique à l'axe de rotation autour duquel sa bascule respective pivote.

12. Pièce d'horlogerie selon l'une des revendications précédentes, **caractérisée en ce qu'**elle comprend un système de commande pour enclencher ou arrêter le mécanisme d'entraînement (16).

13. Pièce d'horlogerie selon la revendication 12 lorsqu'elle dépend de la revendication 5, comprenant un mouvement entraînant la came (17), **caractérisée en ce que** le système de commande est agencé pour commander un mécanisme d'embrayage intercalé dans la chaîne cinématique reliant le mouvement à la came (17).

## Patentansprüche

1. Uhr, aufweisend eine Darstellung eines nicht geradlinigen Objekts, wobei die Darstellung vor allem von einem beweglichen Objekt gebildet ist, das kinematisch mit einem Antriebsmechanismus (16) verbunden ist,
wobei die Darstellung ebenfalls von mindestens einem zweiten beweglichen Element gebildet ist, wobei die Uhr **dadurch gekennzeichnet ist, dass** der Antriebsmechanismus (16) derart ausgebildet ist, dass sich die beweglichen Elemente (14a, 14b) jeweils gleichzeitig und synchron zueinander zwischen einer ersten und einer zweiten Extremposition und umgekehrt verlagern, wobei die beweglichen Elemente die Darstellung gemäß einer ersten Größe und einer zweiten Größe, die größer als die erste ist, und die eine Ähnlichkeit mit einem Faktor k der Darstellung hat, die gemäß der ersten Größe erhalten wird, bilden, wenn sie jeweils in ihrer ersten und ihrer zweiten Extremposition sind.

2. Uhr nach Anspruch 1, **dadurch gekennzeichnet, dass** die beweglichen Elemente derart ausgebildet sind, dass sie sich zwischen der ersten und der zweiten Extremposition und umgekehrt gemäß einer rückläufigen Verlagerung verlagern.

3. Uhr nach einem der Ansprüche 1 und 2, **dadurch gekennzeichnet, dass** die Darstellung auf einer ersten Seite eines Zifferblatts derart angeordnet ist, dass sie von einem Benutzer zu sehen ist, wobei der Antriebsmechanismus (16) auf der anderen Seite des Zifferblatts angeordnet ist.

4. Uhr nach Anspruch 3, **dadurch gekennzeichnet, dass** das Zifferblatt mit Abschnitten (26) ausgestattet ist, die von den beweglichen Elementen (14a, 14b) verborgen sind, wenn sie in ihrer ersten Extremposition sind, und sichtbar, wenn die beweglichen Elemente (14a, 14b) in ihrer zweiten Extremposition sind, wobei die Abschnitte (26) derart ausgebildet sind, dass sie mit den beweglichen Elementen (14a, 14b) die Darstellung in ihrer zweiten Größe bilden.

5. Uhr nach einem der vorangehenden Ansprüche, **dadurch gekennzeichnet, dass** der Antriebsmechanismus (16) eine Kurvenscheibe (17) umfasst, die bestimmt ist, von einer Energiequelle angetrieben zu werden, und mindestens eine Wippe (18a, 18b), die imstande ist, von einer Bewegung der Kurvenscheibe (17) angetrieben zu werden.

6. Uhr nach Anspruch 5, **dadurch gekennzeichnet, dass** der Antriebsmechanismus (16) eine Wippe (18a, 18b) je beweglichem Element umfasst, wobei die Wippen synchron angetrieben werden.

7. Uhr nach Anspruch 6, **dadurch gekennzeichnet, dass** eine erste Wippe (18a) einen ersten Taster (20a) aufweist, der von einer ersten Feder (22a) gegen die Kurvenscheibe (17) gedrückt gehalten wird, und dass eine zweite Wippe (18b) einen zweiten Taster (20b) aufweist, der von einer zweiten Feder (22b) gegen einen Anschlag (24a) auf der ersten Wippe (18a) gedrückt gehalten wird.

8. Uhr nach einem der Ansprüche 6 und 7, **dadurch gekennzeichnet, dass** die Wippen auf Kugellagern (19) gedreht werden.

9. Uhr nach einem der vorangehenden Ansprüche, **dadurch gekennzeichnet, dass** die Darstellung ein Herz (12) darstellt.

10. Uhr nach Anspruch 9, **dadurch gekennzeichnet, dass** das Herz von zwei beweglichen Elementen (14a, 14b) gebildet ist.

11. Uhr nach Anspruch 10, **dadurch gekennzeichnet, dass** jedes bewegliche Element (14a, 14b) mit einer jeweiligen Wippe starr verbunden ist, die um eine jeweilige und unterschiedliche Rotationsachse dreht, und dass jedes der Enden von jedem der beweglichen Elemente (14a, 14b) einen zu der Rotationsachse, um welche seine jeweilige Wippe dreht, konzentrischen Abschnitt aufweist.

12. Uhr nach einem der vorangehenden Ansprüche, **dadurch gekennzeichnet, dass** sie ein Steuersystem umfasst, um den Antriebsmechanismus (16) auszulösen oder anzuhalten.

13. Uhr nach Anspruch 12, wenn er von Anspruch 5 abhängt, umfassend ein Uhrwerk, das die Kurvenscheibe (17) antreibt, **dadurch gekennzeichnet, dass** das Steuersystem ausgebildet ist, um einen Kupplungsmechanismus zu steuern, der in der kinematischen Kette platziert ist, die das Uhrwerk mit der Kurvenscheibe (17) verbindet.

## Claims

1. A timepiece including a depiction of a non-rectilinear object, said depiction being formed in particular from a mobile element kinematically connected to a drive mechanism (16), said depiction also being formed by at least one second mobile element, the timepiece being **characterized in that** the drive mechanism (16) is arranged such that said mobile elements (14a, 14b) each move, simultaneously and synchronously in reference to one another, between first and second extreme positions and vice versa, said mobile elements forming said depiction according to a first size and a second size larger than the first and which is a similarity by a factor k of the depiction obtained according to the first size, respectively when they are in their first and second extreme positions.

2. The timepiece according to claim 1, **characterized in that** the mobile elements are arranged so as to evolve between the first and second extreme positions and vice versa following a retrograde movement.

3. The timepiece according to one of claims 1 and 2, **characterized in that** said depiction is arranged on a first side of a dial, so as to be visible by a user, said drive mechanism (16) being arranged on the other side of said dial.

4. The timepiece according to claim 3, **characterized in that** said dial is provided with portions (26) hidden by said mobile elements (14a, 14b) when they are in their first extreme position and visible when said mobile elements (14a, 14b) are in their second extreme position, said portions (26) being arranged so as to form, with the mobile elements (14a, 14b), said depiction in its second size.

5. The timepiece according to one of the preceding claims, **characterized in that** the drive mechanism (16) comprises a cam (17) intended to be driven by an energy source and at least one lever (18a, 18b) able to be moved by a movement of the cam (17).

6. The timepiece according to claim 5, **characterized in that** the drive mechanism (16) comprises one lever (18a, 18b) per mobile element, said levers being driven in synchronism.

7. The timepiece according to claim 7, **characterized in that** a first lever (18a) includes a first feeler-spindle (20a), kept pressed against the cam (17) by a first spring (22a), and **in that** a second lever (18b) includes a second feeler-spindle (20b) kept pressed against a stop (24a) located on the first lever (18a), by a second spring (22b).

8. The timepiece according to one of claims 6 and 7, **characterized in that** said levers are pivoted on ball bearings (19).

9. The timepiece according to one of the preceding claims, **characterized in that** said depiction depicts a heart-piece (12).

10. The timepiece according to claim 9, **characterized in that** said heart-piece is made up of two mobile elements (14a, 14b).

11. The timepiece according to claim 10, **characterized in that** each mobile element (14a, 14b) is rigidly connected to a respective lever pivoting around a respective and separate rotation axis, and **in that** each of the end of each of the mobile elements (14a, 14b) has a portion concentric to the rotation axis around which its respective lever pivots.

12. The timepiece according to one of the preceding claims, **characterized in that** it comprises a command system for triggering or stopping the drive mechanism (16).

13. The timepiece according to claim 12 when it depends on claim 5, comprising a movement driving the cam (17), **characterized in that** the command system is arranged to command a coupling mechanism inserted in the kinematic chain connecting the movement to the cam (17).
